# EUROPÄISCHE PATENTANMELDUNG

(11) **EP 4 691 961 A1**
(43) Veröffentlichungstag der Anmeldung: **11.02.2026**
(21) Anmeldenummer: 25192161.5
(22) Anmeldetag: 28.07.2025
(51) Int. Cl.: B66F 9/075, B66F 17/00

(54) **FLURFÖRDERZEUG**

(30) Priorität: 05.08.2024 DE 102024122265
(71) Anmelder: Linde Material Handling GmbH, 63743 Aschaffenburg (DE)
(72) Erfinder: Schuck, Johannes, 63840 Hausen (DE); Eckhoff, Arne, 63739 Aschaffenburg (DE)
(74) Vertreter: Patentship Patentanwaltgesellschaft

(57) **Zusammenfassung**

Die Erfindung betrifft ein Flurförderzeug (1) mit einem Fahrantrieb zum Bewegen des Flurförderzeugs (1), zumindest einem Umfelderfassungssensor (15), und einer Steuerung (25), welche steuerungstechnisch mit dem zumindest einen Umfelderfassungssensor (15) und dem Fahrantrieb (5) verbunden ist, wobei der Umfelderfassungssensor (15) ausgebildet ist, einen Überwachungsbereich (20) im Umfeld des Flurförderzeugs (1) auf Hindernisse (30) zu überwachen, wobei der Überwachungsbereich (20) eine Überwachungsbereichsbreite (BR) aufweist, wobei das Flurförderzeug (1) eine Vorderachse (3) und eine Hinterachse (5) und ein im Bereich der Vorderachse (3) angeordnetes Lastaufnahmemittel (7) zur Aufnahme einer Last (L) aufweist, wobei der Umfelderfassungssensor (15) ausgebildet ist, einen heckseitigen Rückraum des Flurförderzeugs (1) als Überwachungsbereich (20) zu überwachen. Die Überwachungsbereichsbreite (BR) des Überwachungsbereichs (20) des Umfelderfassungssensors (15) ist an die Breite der Vorderachse (3) und/oder an die Breite der auf dem Lastaufnahmemittel (7) befindlichen Last (L) veränderbar und anpassbar. Der Umfelderfassungssensors (15) und/oder die Steuerung (25) ist ausgebildet, die Überwachungsbereichsbreite (BR) des Überwachungsbereichs (20) des Umfelderfassungssensors (15) an die Breite der Vorderachse (3) und/oder an die Breite der auf dem Lastaufnahmemittel (7) befindlichen Last (L) zu verändern und anzupassen.

## Beschreibung

Die Erfindung betrifft ein Flurförderzeug mit einem Fahrantrieb zum Bewegen des Flurförderzeugs, zumindest einem Umfelderfassungssensor, und einer Steuerung, welche steuerungstechnisch mit dem zumindest einen Umfelderfassungssensor und dem Fahrantrieb verbunden ist, wobei der Umfelderfassungssensor ausgebildet ist, einen Überwachungsbereich im Umfeld des Flurförderzeugs auf Hindernisse zu überwachen, wobei der Überwachungsbereich eine Überwachungsbereichsbreite aufweist, wobei das Flurförderzeug eine Vorderachse und eine Hinterachse und ein im Bereich der Vorderachse angeordnetes Lastaufnahmemittel zur Aufnahme einer Last aufweist, wobei der Umfelderfassungssensor ausgebildet ist, einen heckseitigen Rückraum des Flurförderzeugs als Überwachungsbereich zu überwachen.

Bei manuell, von einem Fahrer bedienten Flurförderzeugen sind als Rückraumüberwachungssysteme bekannte Assistenzsysteme bekannt, die mit einen Umfelderfassungssensor einen heckseitigen Rückraum des Flurförderzeugs auf Hindernisse überwachen und während der Rückwärtsfahrt des Flurförderzeugs in den Überwachungsbereich bei einem in dem Überwachungsbereich erfassten Hindernis durch einen Eingriff am Fahrantrieb das Flurförderzeug abbremsen, gegebenenfalls bis zum Fahrzeugstillstand.

Mit einem derartigen Rückraumüberwachungssystem kann bei der Rückwärtsfahrt des Flurförderzeugs eine Kollision des Flurförderzeugs mit Hindernissen, beispielsweise anderen Fahrzeugen, Personen oder Infrastrukturelementen in einem Lager, beispielsweise Regalständern eines Regals, vermieden werden.

Bei bekannten Rückraumüberwachungssystemen ist die Überwachungsbreite des Überwachungsbereichs des Umfelderfassungssensors fest eingestellt und entspricht der Fahrzeugbreite des Flurförderzeugs. Dadurch kann vermieden werden, dass auch bei Hindernissen, die sich seitlich neben dem Flurförderzeug befinden, ein Abbremsen des Flurförderzeugs erfolgt, was zu einer verringerten Umschlagsleitung des Flurförderzeugs führen würde.

Bei bekannten Rückraumüberwachungssystemen, bei denen die Überwachungsbreite des Überwachungsbereichs des Umfelderfassungssensors fest eingestellt und der Fahrzeugbreite des Flurförderzeugs entspricht, kann es jedoch vorkommen, dass bei einer sich verändernden Bereifungsart an der Vorderachse des Flurförderzeugs, wobei die Breite der Vorderachse größer als die Fahrzeugbreite des Flurförderzeugs ist, und/oder bei einer aus der Fahrzeugbreite herausragenden, mit dem Lastaufnahmemittel aufgenommenen Last, es durch die Vorderachse und/oder durch die aufgenommene Last zu einer Kollision mit einem Hindernis, beispielsweise einem seitlich neben dem Flurförderzeug befindlichen Hindernis, kommen kann, da dieses von dem Umfelderfassungssensor nicht als Hindernis im Überwachungsbereich erfasst wird.

Der vorliegenden Erfindung liegt die Aufgabe zugrunde, ein Flurförderzeug der eingangs genannten Gattung zur Verfügung zu stellen, das hinsichtlich der genannten Nachteile verbessert ist.

Diese Aufgabe wird erfindungsgemäß dadurch gelöst, dass die Überwachungsbereichsbreite des Überwachungsbereichs des Umfelderfassungssensors an die Breite der Vorderachse und/oder an die Breite der auf dem Lastaufnahmemittel befindlichen Last veränderbar und anpassbar ist, wobei der Umfelderfassungssensors und/oder die Steuerung ausgebildet ist, die Überwachungsbereichsbreite des Überwachungsbereichs des Umfelderfassungssensors an die Breite der Vorderachse und/oder an die Breite der auf dem Lastaufnahmemittel befindlichen Last zu verändern und anzupassen.

Gemäß der Erfindung wird es somit ermöglicht, die Überwachungsbereichsbreite des Überwachungsbereichs des Umfelderfassungssensors an die Breite der Vorderachse, beispielsweise unterschiedliche Bereifungsarten an der Vorderachse, und/oder an die Breite der auf dem Lastaufnahmemittel befindlichen Last anzupassen. Dadurch kann die Funktionsweise des Rückraumüberwachungssystems weiter verbessert werden, da der Umfelderfassungssensor auch Hindernisse seitlich neben dem Flurförderzeug erkennen und auf diese mit einem Abbremsen des Flurförderzeugs reagiert werden kann, wenn sich die Hindernisse seitlich neben dem Flurförderzeug innerhalb der Breite der Vorderachse und/oder innerhalb der Breite der auf dem Lastaufnahmemittel befindlichen Last befinden. Eine Kollision der Vorderachse und/oder der aufgenommenen Last mit einem seitlich neben dem Flurförderzeug befindlichen Hindernis kann somit sicher vermieden werden.

Gemäß einer vorteilhaften Ausgestaltungsform der Erfindung ist der Umfeldüberwachungssensor oder die Steuerung mit einer Benutzereingabeschnittstelle versehen, an der die Breite der Vorderachse oder die Bereifungsart der Vorderachse eingebbar ist. Hierdurch kann auf einfache Weise als Parameter für die Breite des Überwachungsbereichs werkseitig oder von einem Servicetechniker oder vom Nutzer des Flurförderzeugs die Breite der Vorderachse oder die Bereifungsart der Vorderachse eingegeben werden. An der Benutzereingabeschnittstelle kann hierbei direkt das Maß der Breite der Vorderachse eingegeben werden oder eine Bereifungsart, beispielsweise die Reifengröße und/oder die Bereifungsart (Einzelradbereifung oder Zwillingsradbereifung), woraus in Verbindung mit abgespeicherten Werten für eine Reifengröße bzw. für eine Bereifungsart die Breite des Überwachungsbereichs angepasst und verändert wird. Hierdurch kann die Reifengröße und/oder die Bereifungsart (Einzelradbereifung oder Zwillingsradbereifung) in einfacher Weise von dem Rückraumüberwachungssystem funktional berücksichtigt werden.

Gemäß einer vorteilhaften Ausgestaltungsform der Erfindung steht der Umfeldüberwachungssensor oder die Steuerung mit einer die Breite der auf dem Lastaufnahmemittel befindlichen Last erfassenden Sensoreinrichtung in Wirkverbindung. Mit einer derartigen Sensoreinrichtung kann insbesondere die auf dem Lastaufnahmemittel befindliche Last detektiert und deren Breite ermittelt werden, um die Überwachungsbreite des Umfelderfassungssensors an die Breite der aktuell aufgenommenen Last anzupassen. Die Breite der Last kann hierbei mit der Sensoreinrichtung direkt erfasst und beispielsweise vermessen werden. Alternativ kann die Breite der Last mit der Sensoreinrichtung indirekt erfasst werden, beispielsweise indem mit der Sensoreinrichtung nur erfasst wird, welche Last auf dem Lastaufnahmemittel aufgenommen ist und die Lastabmessungen aus einem übergeordneten System, beispielsweise einem Warenmanagementsystem abgerufen werden.

Gemäß einer vorteilhaften Ausgestaltungsform der Erfindung kann für die Anpassung der Breite des Überwachungsbereichs an eine aufgenommene Last auch die Position einer Seitenschiebereinrichtung des Lastaufnahmemittels, mit der das Lastaufnahmemittel in Fahrzeugquerrichtung und somit seitlich verschoben werden kann, berücksichtigt werden. Sofern sich eine Last in der Mittelposition der Seitenschiebereinrichtung innerhalb der Fahrzeugbreite befindet, in einer mittels der Seitenschiebereinrichtung seitlich verschobenen Position des Lastaufnahmemittels jedoch außerhalb der Fahrzeugbreite befindet, kann hierdurch in einfacher Weise die Breite des Überwachungsbereichs des Umfelderfassungssensors an die bei seitlich verschobenen Position des Lastaufnahmemittels seitlich aus der Fahrzeugbreite herausragende Last angepasst werden, um Kollision der Last mit seitlich nebem dem Flurförderzeug befindlichen Hindernissen zu vermeiden.

Gemäß einer vorteilhaften Ausgestaltungsform der Erfindung ist die Steuerung ausgebildet, den Fahrantrieb zur Begrenzung der Fahrgeschwindigkeit des Flurförderzeugs, insbesondere zum Einleiten einer Abbremsung und/oder Notbremsung, zu steuern, wenn durch den Umfelderfassungssensor in dem Überwachungsbereich ein Hindernis erfasst wird. Hierdurch kann in einfacher Weise eine Kollision des Flurförderzeugs mit einem in dem Überwachungsbereich von dem Umfelderfassungssensor detektierten Hindernis vermeiden werden.

Gemäß einer vorteilhaften Ausgestaltungsform der Erfindung ist der Umfelderfassungssensor als Radarsensor und/oder Lasersensor und/oder Kamera ausgebildet. Mit derartigen Sensoren kann in einfacher Weise der Überwachungsbereich auf Hindernisse überwacht werden.

Die Erfindung weist eine Reihe von Vorteilen auf.

Die Erfindung ermöglicht es, die Breite des Überwachungsbereichs des Umfelderfassungssensors in einfacher Weise an differente Vorderachsbreiten des Flurförderzeugs, die sich aus unterschiedlichen Reifengrößen oder Bereifungsarten (Einzelradbereifung oder Zwillingsradbereifung) ergeben, anzupassen. Zudem ermöglicht es die Erfindung, die Breite des Überwachungsbereichs des Umfelderfassungssensors in einfacher Weise an die Breite einer aus der Fahrzeugbreite des Flurförderzeugs herausragenden Last anzupassen. Durch einen entsprechenden Eingriff in den Fahrantrieb, beispielsweise ein Abbremsen des Flurförderzeugs, kann hierdurch in sicherer Weise eine Kollision der Vorderachse oder der aufgenommenen Last mit einem seitlich neben dem Flurförderzeug befindlichen Hindernis vermieden werden.

Weitere Vorteile und Einzelheiten der Erfindung werden anhand der in den schematischen Figuren dargestellten Ausführungsbeispiele näher erläutert. Hierbei zeigt
- Figur 1: ein Flurförderzeug gemäß der Erfindung mit einer Anpassung der Breite des Überwachungsbereichs des Umfelderfassungssensors an die Vorderachsbreite,
- Figur 2: ein Flurförderzeug gemäß der Erfindung mit einer Anpassung der Breite des Überwachungsbereichs des Umfelderfassungssensors an die Vorderachsbreite und
- Figur 3: ein Flurförderzeug gemäß der Erfindung mit einer Anpassung der Breite des Überwachungsbereichs des Umfelderfassungssensors an die Breite einer aufgenommenen Last.

In den Figuren 1 bis 3 sind erfindungsgemäße Flurförderzeuge 1 in einer Draufsicht dargestellt. Gleiche Bauelemente sich hierbei mit gleichen Bezugsziffern versehen.

In den Figuren 1 bis 3 ist das Flurförderzeug 1 beispielsweise als Gabelstapler ausgebildet.

Das Flurförderzeug 1 ist als manuell, von einem Fahrer bedientes Flurförderzeug 1 ausgebildet.

Das Flurförderzeug 1 weist einen Fahrzeugkörper 2 auf.

Im frontseitigen, lastzugewandten Bereich ist das Flurförderzeug 1 mit einer Vorderachse 3 versehen, die zwei angetriebene Vorderräder 3a, 3b aufweist. Die Vorderräder 3a, 3b sind mittels eines nicht näher dargestellten Fahrantriebs antreibbar.

Der Fahrantrieb kann jeweils einen Elektromotor zum Antrieb der entsprechenden Vorderräder 3a, 3b aufweisen.

Im heckseitigen, lastabgewandten Bereich ist das Flurförderzeug 1 mit einer Lenkachse 5 mit gelenkten Rädern 5a, 5b versehen.

Am vorderen, lastzugewandten Bereich des Flurförderzeugs 1 ist ein Hubgerüst 6 angeordnet, an dem ein beispielsweise als Lastgabel ausgebildetes Lastaufnahmemittel 7 auf- und abbewegbar angeordnet ist, mit dem eine Last aufgenommen werden kann.

Das Flurförderzeug 1 weist einen Umfelderfassungssensor 15 auf, der ausgebildet ist, einen heckseitigen Rückraum des Flurförderzeugs 1 als Überwachungsbereich 20 im Umfeld des Flurförderzeugs 1 auf Hindernisse zu überwachen. Der Überwachungsbereich 20 ist in den Figuren 1 bis 3 straffiert dargestellt.

Das Flurförderzeug 1 weist eine Steuerung 25 auf, welche steuerungstechnisch mit dem Umfelderfassungssensor 15 und dem Fahrantrieb verbunden ist.

Die Steuerung 25 des erfindungsgemäße Flurförderzeugs 1 ist ausgebildet, bei einer Rückwärtsfahrt des Flurförderzeugs in Richtung des Überwachungsbereichs 20 den Fahrantrieb zur Begrenzung der Fahrgeschwindigkeit des Flurförderzeugs 1, beispielsweise zum Einleiten einer Abbremsung und/oder Notbremsung, zu steuern, wenn durch den Umfelderfassungssensor 15 in dem Überwachungsbereich 20 ein Hindernis 30 erfasst wird.

Der Überwachungsbereich 20 weist eine Überwachungsbereichsbreite BR auf. Der Überwachungsbereich 20 erstreckt sich in Rückwärtsfahrtrichtung des Flurförderzeugs derart, dass bei einem in dem Überwachungsgereich 20 von der Umfelderfassungssensor 15 erfassten Hindernis 30 das Flurförderzeug 1 derart abgebremst werden kann, dass eine Kollision des Flurförderzeugs 1 mit dem Hindernis 30 vermieden wird.

Bei dem erfindungsgemäßen Flurförderzeug 1 ist die Überwachungsbereichsbreite BR des Überwachungsbereichs 20 des Umfelderfassungssensors 15 an die Breite der Vorderachse 3 und/oder an die Breite der auf dem Lastaufnahmemittel 7 befindlichen Last L veränderbar und anpassbar.

Der Umfelderfassungssensors 15 und/oder die mit dem Umfelderfassungssensor 15 in Verbindung stehende Steuerung 25 ist hierzu ausgebildet, die Überwachungsbereichsbreite BR des Überwachungsbereichs 20 des Umfelderfassungssensors 15 an die Breite der Vorderachse 7 und/oder an die Breite der auf dem Lastaufnahmemittel 7 befindlichen Last L zu verändern und anzupassen.

Der Umfeldüberwachungssensor 15 oder die Steuerung 25 kann hierzu mit einer Benutzereingabeschnittstelle 26 versehen sein, an der die Breite der Vorderachse 3 oder die Bereifungsart der Vorderachse 3 manuell vom Fahrer oder einem Servicetechniker oder herstellerseitig eingegeben werden kann. Als Bereifungsart der Vorderachse 3 ist insbesondere eine Einzelradbereifung oder eine Zwillingsradbereifung oder die Reifengröße zu verstehen, wobei in Verbindung mit abgespeicherten Werten für die Bereifungsart bzw. die Reifengröße von dem Umfeldüberwachungssensor 15 oder der Steuerung 25 die Breite der Vorderachse 3 bestimmt werden kann und die Überwachungsbereichsbreite BR des Überwachungsbereichs 20 auf die Breite der Vorderachse 3 eingestellt und angepasst werden kann.

In der Figur 1 ist ein Flurförderzeug 1 mit einer Einzelradbereifung an der Vorderachse 3 dargestellt, wobei die Überwachungsbereichsbereite BR des Überwachungsbereichs 20 des Umfeldüberwachungssensors 15 der Breite der mit einer Einzelradbereifung ausgestatteten Vorderachse 3 entspricht und auf diese Breite der Vorderachse 3 angepasst und eingestellt ist.

Erfasst in der Figur 1 der Umfeldüberwachungssensor 15 in dem Überwachungsbereich 20 ein Hindernis 30, wird durch einen Eingriff am Fahrantrieb das Flurförderzeug 1 derart abgebremst, dass eine Kollision mit dem Hindernis 30 vermieden wird.

In der Figur 2 ist ein Flurförderzeug 1 mit einer Zwillingsradbereifung mit jeweils zwei Vorderrädern 3a, 3b an der Vorderachse 3 dargestellt, wobei die Überwachungsbereichsbereite BR des Überwachungsbereichs 20 des Umfeldüberwachungssensors 15 der Breite der mit einer Zwillingsradbereifung ausgestatteten Vorderachse 3 entspricht und auf diese Breite der Vorderachse 3 angepasst und eingestellt ist.

Erfasst in der Figur 2 der Umfeldüberwachungssensor 15 in dem Überwachungsbereich 20 ein Hindernis 30, das sich seitlich neben dem Fahrzeugkörper 2 und somit außerhalb der Fahrzeugbreite und innerhalb der Überwachungsbereichsbereite BR des Überwachungsbereichs 20 befindet, die der Breite der mit der Zwillingsradbereifung ausgestatteten Vorderachse 3 entspricht, wird durch einen Eingriff am Fahrantrieb das Flurförderzeug 1 derart abgebremst, dass eine Kollision mit dem Hindernis 30 vermieden wird.

In der Figur 3 ist ein Flurförderzeug 1 dargestellt, bei dem die Überwachungsbereichsbereite BR des Überwachungsbereichs 20 des Umfeldüberwachungssensors 15 an die Breite der mit dem Lastaufnahmemittel 7 aufgenommenen Last L entspricht und eingestellt ist.

Der Umfeldüberwachungssensor 15 oder die Steuerung 25 kann hierzu mit einer die Breite der auf dem Lastaufnahmemittel 7 befindlichen Last L erfassenden Sensoreinrichtung 27 in Wirkverbindung steht.

Erfasst in der Figur 3 der Umfeldüberwachungssensor 15 in dem Überwachungsbereich 20 ein Hindernis 30, das sich seitlich neben dem Fahrzeugkörper 2 und somit außerhalb der Fahrzeugbreite und innerhalb der Überwachungsbereichsbreite BR des Überwachungsbereichs 20 befindet, die der Breite der aufgenommenen Last L entspricht, wird durch einen Eingriff am Fahrantrieb das Flurförderzeug 1 derart abgebremst, dass eine Kollision mit dem Hindernis 30 vermieden wird.

## Patentansprüche

1. Flurförderzeug (1) mit einem Fahrantrieb zum Bewegen des Flurförderzeugs (1), zumindest einem Umfelderfassungssensor (15), und einer Steuerung (25), welche steuerungstechnisch mit dem zumindest einen Umfelderfassungssensor (15) und dem Fahrantrieb (5) verbunden ist, wobei der Umfelderfassungssensor (15) ausgebildet ist, einen Überwachungsbereich (20) im Umfeld des Flurförderzeugs (1) auf Hindernisse (30) zu überwachen, wobei der Überwachungsbereich (20) eine Überwachungsbereichsbreite (BR) aufweist, wobei das Flurförderzeug (1) eine Vorderachse (3) und eine Hinterachse (5) und ein im Bereich der Vorderachse (3) angeordnetes Lastaufnahmemittel (7) zur Aufnahme einer Last (L) aufweist, wobei der Umfelderfassungssensor (15) ausgebildet ist, einen heckseitigen Rückraum des Flurförderzeugs (1) als Überwachungsbereich (20) zu überwachen, **dadurch gekennzeichnet, dass** die Überwachungsbereichsbreite (BR) des Überwachungsbereichs (20) des Umfelderfassungssensors (15) an die Breite der Vorderachse (3) und/oder an die Breite der auf dem Lastaufnahmemittel (7) befindlichen Last (L) veränderbar und anpassbar ist, wobei der Umfelderfassungssensors (15) und/oder die Steuerung (25) ausgebildet ist, die Überwachungsbereichsbreite (BR) des Überwachungsbereichs (20) des Umfelderfassungssensors (15) an die Breite der Vorderachse (3) und/oder an die Breite der auf dem Lastaufnahmemittel (7) befindlichen Last (L) zu verändern und anzupassen.

2. Flurförderzeug (1) nach Anspruch 1, **dadurch gekennzeichnet, dass** der Umfeldüberwachungssensor (15) oder die Steuerung (25) mit einer Benutzereingabeschnittstelle (26) versehen ist, an der die Breite der Vorderachse (3) oder die Bereifungsart der Vorderachse (3) eingebbar ist.

3. Flurförderzeug (1) nach Anspruch 1 oder 2, **dadurch gekennzeichnet, dass** der Umfeldüberwachungssensor (15) oder die Steuerung (25) mit einer die Breite der auf dem Lastaufnahmemittel (7) befindlichen Last (L) erfassenden Sensoreinrichtung (27) in Wirkverbindung steht.

4. Flurförderzeug (1) nach einem der vorangehenden Ansprüche, **dadurch gekennzeichnet, dass** die Steuerung (25) ausgebildet ist, den Fahrantrieb zur Begrenzung der Fahrgeschwindigkeit des Flurförderzeugs (1), insbesondere zum Einleiten einer Abbremsung und/oder Notbremsung, zu steuern, wenn durch den Umfelderfassungssensor (15) in dem Überwachungsbereich (20) ein Hindernis (30) erfasst wird.

5. Flurförderzeug (1) nach einem der vorangegangenen Ansprüche, **dadurch gekennzeichnet, dass** der Umfelderfassungssensor (15) als Radarsensor und/oder Lasersensor und/oder Kamera ausgebildet ist.
